# EUROPÄISCHE PATENTSCHRIFT

(11) **EP 2 004 505 B1**
(45) Veröffentlichungstag und Bekanntmachung des Hinweises auf die Patenterteilung: **22.02.2012**
(21) Anmeldenummer: 07722141.4
(22) Anmeldetag: 30.03.2007
(51) Int. Cl.: B65D 33/01

(54) **VERPACKUNG FÜR SCHÜTTGÜTER, INSBESONDERE SACK AUS KUNSTSTOFFFOLIE**
PACKAGING FOR BULK MATERIALS, ESPECIALLY BAG MADE OF PLASTIC FILM
EMBALLAGE POUR MATIERES EN VRAC, NOTAMMENT SAC EN FEUILLE DE PLASTIQUE

(30) Priorität: 12.04.2006 DE 102006017229
(43) Veröffentlichungstag der Anmeldung: 24.12.2008
(73) Patentinhaber: Nordfolien GmbH, 49439 Steinfeld (DE)
(72) Erfinder: KREYMBORG, Michael, 49401 Damme (DE); HECKMANN, Ulla, 49439 Steinfeld (DE)
(74) Vertreter: Jabbusch, Wolfgang
(86) Internationale Anmeldenummer: PCT/DE2007/000583
(87) Internationale Veröffentlichungsnummer: WO 2007/115538

(56) Entgegenhaltungen:
- EP-A- 1 481 911
- EP-A- 1 600 399
- DE-A1- 2 306 890
- DE-A1- 4 408 244
- DE-U1- 8 133 295
- US-A- 5 996 800
- US-B1- 6 170 985

## Beschreibung

Die Erfindung bezieht sich auf eine Verpackung für Schüttgüter, insbesondere Sack aus Kunststofffolie, mit einer das Schüttgut einhüllenden Verpackungswand, die wenigstens einen mehrlagig ausgebildeten Wandbereich aus zumindest einer inneren Lage und mindestens einer äußeren Lage aufweist, wobei der mehrlagige Wandbereich sich in einer Verpackungslängsrichtung erstreckt und jede Lage mindestens ein luftdurchlässiges Flächenstück aufweist, wobei zwischen der inneren Lage und der äußeren Lage wenigstens ein Leitorgan für den die luftdurchlässigen Flächenstücke passierenden Luftstrom angeordnet ist, wobei das Leitorgan zur Umlenkung des Luftstromes aus zumindest einem Abschnitt einer luftundurchlässigen Zwischenlage gebildet ist, welche ein separater, zwischen den Lagen des mehrlagigen Wandbereiches in Verpackungslängsrichtung verlaufender, wenigstens einseitig umströmbarer Folienstreifen ist.

Bekannte Verpackungen sind Beutel oder Säcke aus einer Folie, insbesondere Kunststofffolie, welche zur Umhüllung unterschiedlichster Schütt- bzw. Füllgüter, wie zum Beispiel Zement, Düngemittel oder dergleichen Produkte, die beispielsweise in der Baustoffindustrie bzw. der chemischen Industrie hergestellt werden, dienen.

Beim Befüllvorgang bekannter Verpackungen gelangt neben dem Füllgut auch ein entsprechender Anteil an Luft mit in das Verpackungsinnere, wodurch auf der Innenseite der Verpackungswand ein Überdruck entsteht. Damit die Verpackungswand, aufgrund des an der Innenseite anliegenden Überdrucks nicht beschädigt wird und/oder gegebenenfalls aufreißt bzw. durch das im Inneren der Verpackung eingeschlossene Luftpolster eine erschwerte Palettierung verursacht wird, muss stets für eine ausreichende Entlüftung aus dem Verpackungsinneren gesorgt werden. In der EP 444 261 ist eine Verpackung beschrieben, die insbesondere zur Aufnahme von feinstaubigen Füllgütern eingesetzt wird. Die bekannte Verpackung weist einen mit Perforationen versehenen zweilagigen Bereich zur Entlüftung auf, über den der im Inneren der Verpackung vorherrschende Überdruck abgebaut werden kann. Sind die Perforationen der Innen- und Außenwand deckungsgleich angeordnet, können gegebenenfalls mit dem entweichenden Luftstrom auch Feststoffpartikel des Füllgutes austreten. Das Ausstauben kleinerer Feststoffpartikel aus der Verpackung kann unter Verwendung eines Filters verhindert werden, der im zweilagigen Bereich der Verpackung angeordnet ist. Jedoch bedeutet der Einsatz von Filtermaterial stets einen erhöhten Kostenaufwand und gleichzeitig eine konstruktiv aufwendige Ausgestaltung der Verpackung.

Des Weiteren ist aus der DE 44 08 244 A1 ein Verpackungsbehälter aus einem Folienlaminat mit wenigstens zwei Schichten bekannt, wobei die Schichten außer einen streifenförmigen Kanal ausbildend, vollflächig miteinander verbunden sind. Im Bereich des Kanals weisen die Schichten Durchbrüche auf, welche versetzt zueinander angeordnet sind. In dem sich in Verpackungslängsrichtung erstreckenden Kanal ist ein Ventilstreifen für eine Einwegentlüftung vorgesehen, der dabei die Durchbrüche in der inneren Schicht ventilartig abdeckt. Die Durchbrüche der äußeren Schicht sind dabei seitlich entlang der Längskanten des Ventilstreifens ausgebildet.

Die US-A-5,996,800 zeigt einen Verpackungsbeutel aus einer Kunststofffolie, wobei der Verpackungsbeutel in seiner Verpackungswand eine Öffnung aufweist, die von einem gefalteten, zweilagigen und mit der Außenseite des Verpackungsbeutels stoffschlüssig verbundenen Materialstück abgedeckt ist. Die obere Lage des gefalteten Materialstücks ist umlaufend mit der Außenseite des Verpackungsbeutels verbunden und weist eine Öffnung auf, die etwa deckungsgleich zur Öffnung in der Verpackungswand angeordnet ist. Durch die untere Lage des umgefalteten Materialstückes, welches sich zwischen der oberen Lage und der Verpackungswand befindet, werden die Öffnungen abgedeckt.

Nach der EP 1 481 911 A1 ist ein Einwegventil für eine Verpackung bekannt, wobei das Ventil eine Wand aus Pappe umfasst, in die wenigstens ein Durchbruch eingebracht ist. Auf der Innenseite dieser Wand ist eine luftundurchlässige Membran angeordnet, die von einer auf der Innenseite der Ventilwand aufgeklebten Dünnschichtfolie in einer vorbestimmten Position gehalten wird. In der Dünnschichtfolie ist des Weiteren eine von der Membran abgedeckte Öffnung ausgebildet, durch die bei einem Überdruck im Inneren der Verpackung in Bereiche zwischen die Dünnschichtfolie und die Wand aus Pappe Luft einströmt. Über die unverklebten Streifen zu den nicht abgedeckten Durchbrüchen in der Pappwand gelangt dann die Luft durch diese nach außen.

Die DE 81 33 295 U1 beschreibt einen Verpackungsbehälter aus einer Kunststofffolie, der einen mehrlagigen Wandbereich umfasst, wobei in jeder Lage des Mehrlagenbereiches Durchbrüche zur Entlüftung aus dem Verpackungsinneren vorgesehen sind. Zwischen die innere und äußere Lage des Mehrlagenbereiches ist ein luftdurchlässiges Filtermaterial eingesetzt, das ein Austreten von feinkörnigem Füllgut aus dem Verpackungsinneren verhindern soll. Das Filtermaterial ist dabei ein Faserfließ, in dem ein Großteil der Partikel des Füllgutes zurückgehalten wird.

Der Erfindung liegt die Aufgabe zugrunde, eine Verpackung der vorbezeichneten Gattung derart zu verbessern, dass neben einer konstruktiv vereinfachten Ausgestaltung eine optimale Entlüftung gewährleistet und gleichzeitig das Ausstauben des Füllgutes zuverlässig verhindert ist.

Die Lösung dieser Aufgabe erfolgt erfindungsgemäß durch eine Verpackung für Schüttgüter mit den Merkmalen des Patentanspruchs 1. Vorteilhafte Weiterbildungen und Ausgestaltungen der Erfindung sind in den Unteransprüchen angegeben.

Bei einer Verpackung für Schüttgüter, insbesondere Sack aus Kunststofffolie, mit einer das Schüttgut einhüllenden Verpackungswand, die wenigstens einen mehrlagig ausgebildeten Wandbereich aus zumindest einer inneren Lage und mindestens einer äußeren Lage aufweist, wobei der mehrlagige Wandbereich sich in einer Verpackungslängsrichtung erstreckt und jede Lage mindestens ein luftdurchlässiges Flächenstück aufweist, wobei zwischen der inneren Lage und der äußeren Lage wenigstens ein Leitorgan für den die luftdurchlässigen Flächenstücke passierenden Luftstrom angeordnet ist, wobei das Leitorgan zur Umlenkung des Luftstromes aus zumindest einem Abschnitt einer luftundurchlässigen Zwischenlage gebildet ist, welche ein separater, zwischen den Lagen des mehrlagigen Wandbereiches in Verpackungslängsrichtung verlaufender, wenigstens einseitig umströmbarer Folienstreifen ist, ist erfindungsgemäß vorgesehen, dass die innere Lage des mehrlagigen Wandbereiches mittels eines separaten Materialstreifens ausgebildet ist, welcher im Innenbereich der Verpackung angeordnet ist, und dass mit der Zwischenlage zumindest die luftdurchlässigen Flächenstücke der inneren Lage und der äußeren Lage abgedeckt sind.

Das erfindungsgemäß angeordnete Leitorgan beeinflusst die Strömung der aus dem Verpackungsinneren entweichenden Luft, so dass ein geradliniger bzw. direkter Luftdurchgang durch den mehrlagig ausgebildeten Wandbereich der Verpackungswand und der damit verbundene Austritt von Feststoffpartikeln des eingebrachten Füllgutes mit Vorteil verhindert ist. Die starke Änderung bzw. Umlenkung der Strömung des entweichenden Luftstromes bewirkt, aufgrund der höheren Massenträgheit der Feststoffpartikel, ein nahezu vollständiges Ausscheiden der Feststoffpartikel aus dem den mehrlagig ausgebildeten Wandbereich passierenden Luftstrom. Es ist zum Beispiel möglich, dass mehrere, gegeneinander verschränkt angeordnete Leitorgane im mehrlagig ausgebildeten Wandbereich vorhanden sind, die einander überlappende Bereiche ausbilden. Dabei ist das Leitorgan zumindest ein Abschnitt einer luftundurchlässigen Zwischenlage, die derart angeordnet ist, dass zumindest die luftdurchlässigen Flächenstücke der inneren Lage und der äußeren Lage durch die Zwischenlage abgedeckt sind. Jeder Abschnitt der luftundurchlässigen Zwischenlage, die beispielsweise eine Folie sein kann, dient zudem auch als Prallfläche oder Abscheideorgan für die mit dem entweichenden Luftstrom ausgetragenen Feststoffpartikel. Durch die in den Luftstrom hineinragende Zwischenlage und der damit verbundenen Umlenkung des Luftstromes entstehen im mehrlagigen Wandbereich Gebiete mit verstärkter Strömung bzw. Turbulenzen und strömungsärmere Gebiete. Insbesondere in den Gebieten mit verringerter Strömungsgeschwindigkeit reicht die kinetische Energie des Luftstromes nicht mehr aus, um die Feststoffpartikel aufgrund ihrer Masse mitzuführen. Ein Großteil der Feststoff- bzw. Staubpartikel setzt sich somit hauptsächlich in den strömungsärmeren Gebieten des mehrlagigen Wandbereiches der Verpackung ab. Der dadurch nahezu komplett von Feststoffpartikeln befreite Luftstrom tritt nach Umströmen der Zwischenlage über die luftdurchlässigen Flächenstücke der äußeren Lage in die Umgebung aus. Weiterhin ist durch die die luftdurchlässigen Flächenstücke der inneren und äußeren Lage verdeckende Zwischenlage das Eindringen von Feuchtigkeit von außen in das Innere der Verpackung mit Vorteil erschwert.

Das Leitorgan ist darüber hinaus als ein separat zwischen der inneren und äußeren Lage des mehrlagig ausgebildeten Wandbereiches angeordneter Folienstreifen ausgebildet. Derartige Folienstreifen lassen sich auf vorteilhaft einfache Weise sowohl abschnittsweise als auch über die gesamte Länge des doppellagig ausgebildeten Wandbereiches erstreckend zwischen der inneren und äußeren Lage anordnen. Mit Hilfe zum Beispiel eines Klebeverfahrens kann dann der Folienstreifen über eine seiner Längsseiten an zumindest einer der Lagen des mehrlagigen Wandbereiches festgelegt werden. Die innere Lage des mehrlagigen Wandbereiches ist erfindungsgemäß mittels eines separaten Materialstreifens ausgebildet, welcher im Innenbereich der Verpackung angeordnet ist. Mit der Anordnung des sich in Verpackungslängsrichtung erstreckenden Materialstreifens auf der Innenseite der insbesondere aus einer Flachbahn gebildeten Verpackung ist die Herstellung der Verpackung weiter vereinfacht. Der Materialstreifen überdeckt dabei das beispielsweise als Folienstreifen ausgebildete Leitorgan vollständig und kann im Bereich beider Seitenkanten über seine gesamte Länge mit der Verpackungswand jeweils mittels einer Klebung oder Schweißung verbunden sein.

Es ist des Weiteren vorgesehen, dass vorbestimmte Teilflächen des Leitorgans zumindest abschnittsweise mit wenigstens einer der Lagen des mehrlagigen Wandbereiches verbunden sind. Über eine derartige Verbindung zwischen entsprechenden Teilflächen des Leitorgans und einer jeweiligen Lage kann das Leitorgan im mehrlagigen Wandbereich auf vorteilhaft einfache Weise fixiert werden. Außerdem lassen sich dadurch am Leitorgan zwei vom Luftstrom umströmbare Längsseiten ausbilden, so dass mit Vorteil eine verbesserte Entlüftung beim Befüllen der Verpackung gewährleistet ist. Vorzugsweise kann eine stoffschlüssig Verbindung sowohl zwischen der inneren Lage und jeweils zugeordneten Teilflächen des Leitorgans als auch zwischen der äußeren Lage und jeweils zugeordneten Teilflächen des Leitorgans erfolgen.

Die Verpackungswand ist eine gefaltete Flachbahn mit einander überlappenden Randbereichen. Mittels der gefalteten Flachbahn ist eine einfache Herstellung einer das Füllgut aufnehmenden Verpackungswand ermöglicht. Die einander überlappenden Randbereiche lassen sich mit Hilfe einer stoffschlüssigen Verbindung wie z.B. Schweißen und/oder Kleben zueinander in einer gewünschten Anordnung fixieren. Gleichzeitig ist über den Stoffschluss eine ausreichende Festigkeit im Verbindungsbereich der Verpackungswand gegeben, so dass der beim Befüllvorgang im Verpackungsinneren entstehende Überdruck mit Vorteil über die gesamte Verpackungswand aufgenommen werden kann, ohne Beeinträchtigungen zu verursachen. Es ist zum Beispiel auch möglich, die Verpackungswand aus einem mittels Blasextrusion hergestellten Folienschlauch zu erzeugen.

Jede Verpackungswand weist in den luftdurchlässigen Flächenstücken Perforationen auf, die bevorzugt als Reihen von kreisförmigen Lochungen und/oder Schlitzen in der inneren bzw. äußeren Lage ausgebildet sind. Mit Hilfe der Perforationen ist eine konstruktiv einfache Ausgestaltung eines luftdurchlässigen Flächenstückes gegeben, wobei die Perforationen in die vorzugsweise als Kunststoffolie ausgebildete Verpackungswand über entsprechende Nadel- bzw. Schnittwerkzeuge eingebracht werden. Die Lochungen können dabei unterschiedliche Abmessungen in der inneren und äußeren Lage der Verpackungswand aufweisen.

Zumindest in Teilbereichen der luftdurchlässigen Flächenstücke jeder Lage und/oder des Leitorgans ist wenigstens ein Abstandhalter angeordnet. Jeder Abstandhalter verbessert zusätzlich das Entweichen der gemeinsam mit dem Füllgut in die Verpackung gelangten Luft aus dem Verpackungsinneren. Die Abstandhalter sind bevorzugt zwischen dem als Zwischenlage ausgebildeten Leitorgan und einer jeweils benachbarten Lage angeordnet, so dass Adhäsionskräfte zwischen den aneinandergrenzenden Oberflächen des Leitorgans und der Lagen nicht auftreten können. Derartige Anziehungskräfte könnten eine Passage des Luftstroms behindern.

Nach einer Weiterbildung der Erfindung kann jeder Abstandhalter als eine in die Lagen und/oder das Leitorgan eingebrachte Prägung ausgebildet sein. Die vorzugsweise in Verpackungslängsrichtung des mehrlagigen Wandbereiches der Verpackungswand ausgebildeten Prägungen schaffen eine vorteilhaft einfache Möglichkeit zur Wahrung eines Abstandes zwischen beispielsweise zwei einander berührenden Folienbahnen. Die für eine Erzeugung einer Prägung erforderliche plastische und dauerhafte Verformung der Lagen kann auf vorteilhaft einfache Weise mittels Prägewerkzeugen erfolgen. Die Prägungen lassen sich sowohl abschnittsweise als auch durchgängig in Teilbereichen z.B. einer Flachbahn einbringen, die zur Ausbildung der Verpackungswand eingesetzt werden kann.

Ein Ausführungsbeispiel der erfindungsgemäßen Verpackung, aus dem sich weitere erfinderische Merkmale ergeben, ist in der Zeichnung dargestellt. Es zeigen:
- Fig. 1:: eine perspektivische Ansicht einer nicht erfindungsgemäßen Verpackung;
- Fig. 2:: eine Ansicht einer erfindungsgemäßen Verpackung im Querschnitt.

Fig. 1 zeigt einen Seitenfalten-Sack 1, dessen Verpackungswand 2 sowohl im Bodenbereich 3 als auch im Kopfbereich 4 insbesondere mittels einer Schweißung 5, 5' stoffschlüssig verschlossen sein kann. Die Verpackungswand 2 weist einen mehrlagig ausgebildeten Wandbereich auf, der aus einer inneren Lage 7 und einer äußeren Lage 8 ausgebildet ist. Die innere Lage 7 und die äußere Lage 8 weisen jeweils in Verpackungslängsrichtung ein luftdurchlässiges Flächenstück 9 auf. Die Luftdurchlässigkeit der Lagen 7, 8 wird durch darin eingebrachte als Lochung ausgebildete 10 Perforationen gewährleistet, die ein Austreten der beim Befüllvorgang in das Verpackungsinnere 11 gelangten Luft ermöglicht. Damit Feststoffpartikel des eingefüllten Schüttgutes nicht zusammen mit dem entweichenden Luftstrom aus dem Verpackungsinneren austreten, ist zwischen den Lagen 7,8 des mehrlagig ausgebildeten Wandbereiches eine Zwischenlage 12 angeordnet. Die Zwischenlage 12 übernimmt die Funktion eines Leitorgans für den entweichenden Luftstrom und gleichzeitig eines Abscheideorgans für die im Luftstrom mitgerissenen Feststoffpartikel des Füllgutes. Um gegebenenfalls den Verschluss der Perforationen 10 in den Lagen 7,8 durch die zwischen den Lagen 7, 8 und der Zwischenlage 12 wirkenden Adhäsionskräfte zu verhindern, sind in vorbestimmten Teilbereichen der Lagen 7,8 als Prägungen 13 ausgebildete Abstandhalter angeordnet. Mittels der Perforation 10 und den Prägungen 13, die bevorzugt gemeinsam in einem Flächenstück einer jeweiligen Lage 7, 8 ausgebildet sind, ist stets eine optimale Entlüftung des Verpackungsinneren 11 gewährleistet.

Fig. 2 zeigt eine erfindungsgemäße Ausführungsform eines Sackes 23, der zur Verdeutlichung des Aufbaus im Querschnitt dargestellt ist. Die Verpackungswand 24 ist aus einer zusammengelegten Flachbahn gefertigt, deren Ränder über eine Stoffschlussverbindung 25 miteinander verbunden sind. Zur Ausbildung des mehrlagigen Wandbereiches 26 ist eine separate Materialbahn auf der Innenseite der Verpackungswand 24 aufgebracht und bildet die innere Lage 27 des Sackes aus. Eine feste Verbindung zwischen der als Materialstreifen ausgebildeten inneren Lage 27 und der Verpackungswand 24 wird über die Stoffschlussverbindungen 28, 28' sichergestellt. Zwischen der inneren Lage 27 und der äußeren 29 ist eine als separater Folienstreifen ausgebildete Zwischenlage 30 eingebracht, die vom den mehrlagigen Wandbereich passierenden Luftstrom umströmt wird. Dabei ist die Zwischenlage 30 mit vorbestimmten Teilflächen über die Stoffschlussverbindungen 31, 31' an den Lagen 27, 29 des mehrlagigen Wandbereiches derart befestigt, dass die Zwischenlage zwei vom Luftstrom umströmbare Längsseiten ausbildet.

## Patentansprüche

1. Verpackung für Schüttgüter, insbesondere Sack (23) aus Kunststofffolie, mit einer das Schüttgut einhüllenden Verpackungswand (24), die wenigstens einen mehrlagig ausgebildeten Wandbereich (26) aus zumindest einer inneren Lage (27) und mindestens einer äußeren Lage (29) aufweist, wobei der mehrlagige Wandbereich (26) sich in einer Verpackungslängsrichtung erstreckt und jede Lage (27,29) mindestens ein luftdurchlässiges Flächenstück aufweist, wobei zwischen der inneren Lage (27) und der äußeren Lage (29) wenigstens ein Leitorgan für den die luftdurchlässigen Flächenstücke passierenden Luftstrom angeordnet ist, wobei das Leitorgan zur Umlenkung des Luftstromes aus zumindest einem Abschnitt einer luftundurchlässigen Zwischenlage (30) gebildet ist welche ein separater, zwischen den Lagen (27, 29) des mehrlagigen Wandbereiches (26) in Verpackungslängsrichtung verlaufender, wenigstens einseitig umströmbarer Folienstreifen ist, **dadurch gekennzeichnet,**
**dass** die innere Lage (27) des mehrlagigen Wandbereiches (26) mittels eines separaten Materialstreifens ausgebildet ist, welcher im Innenbereich der Verpackung angeordnet ist, und
**dass** mit der Zwischenlage (30) zumindest die luftdurchlässigen Flächenstücke (9) der inneren Lage (27) und der äußeren Lage (29) abgedeckt sind.

2. Verpackung nach Anspruch 1, **dadurch gekennzeichnet, dass** vorbestimmte Teilflächen des Leitorgans zumindest abschnittsweise mit wenigstens einer der Lagen (27, 29) des mehrlagigen Wandbereiches (26) verbunden sind.

3. Verpackung nach einem der Ansprüche 1 und 2, **dadurch gekennzeichnet, dass** die Verpackungswand (24) eine gefaltete Flachbahn ist, deren einander überlappende Randbereiche den mehrlagig ausgebildeten Wandbereich (26) ausbilden.

4. Verpackung nach einem der Ansprüche 1 bis 3, **dadurch gekennzeichnet, dass** die Verpackungswand in den luftdurchlässigen Flächenstücken Perforationen aufweist.

5. Verpackung nach einem der Ansprüche 1 bis 4, **dadurch gekennzeichnet, dass** zumindest in Teilbereichen der luftdurchlässigen Flächenstücke jeder Lage (27, 29) und/oder des Leitorgans wenigstens ein Abstandhalter angeordnet ist.

6. Verpackung nach Anspruch 5, **dadurch gekennzeichnet, dass** jeder Abstandshalter als eine in die Lagen (27, 29) und/oder das Leitorgan eingebrachte Prägung (13) ausgebildet ist.

## Claims

1. A packaging for bulk goods, in particular a sack (23) of plastic film, with a packaging wall (24) enveloping the bulk goods, which has at least one wall region (26) of a multilayer design, with at least one inner layer (27), and at least one outer layer (29), wherein the multilayer wall region (26) extends in a longitudinal direction of the packaging, and each layer (27, 29), has at least one surface element that is permeable to air, wherein between the inner layer (27) and the outer layer (29) is arranged at least one agent for routing the flow of air passing through the air-permeable surface elements, wherein for purposes of redirecting the flow of air the routing agent is formed from at least one section of an intermediate layer (30) that is non-permeable to air, which is a separate strip of film, running between the layers (27, 29) of the multilayer wall region (26) in the longitudinal direction of the packaging, around at least one side of which strip flow can occur,
**characterised**
**in that** the inner layer (27) of the multilayer wall region (26) is formed by means of a separate strip of material, which is arranged in the interior region of the packaging, and
**in that** at least the air-permeable surface elements (9) of the inner layer (27) and the outer layer (29) are covered with the intermediate layer (30).

2. The packaging in accordance with Claim 1, **characterised in that** predetermined sub-surfaces of the routing agent are connected, at least in some sections, with at least one of the layers (27, 29) of the multilayer wall region (26).

3. The packaging in accordance with one of the Claims 1 and 2, **characterised in that** the packaging wall (24) is a folded flat web, the overlapping edge regions of which form the wall region (26) of multilayer design.

4. The packaging in accordance with one of the Claims 1 to 3, **characterised in that** the packaging wall has perforations in the air-permeable surface elements.

5. The packaging in accordance with one of the Claims 1 to 4, **characterised in that** at least one spacer is arranged at least in sub-regions of the air-permeable surface elements (27, 29) and/or the routing agent.

6. The packaging in accordance with Claim 5, **characterised in that** each spacer is designed as an embossment (13) introduced into the layers (27, 29) and/or the routing agent.

## Revendications

1. Emballage pour marchandise en vrac, en particulier sac (23) en film de plastique comportant une paroi d'emballage (24) enveloppant la marchandise en vrac et qui présente au moins une partie de paroi (26) réalisée en plusieurs couches faite d'au moins une couche intérieure (27) et d'au moins une couche extérieure (29), la partie de paroi (26) réalisée en plusieurs couches s'étendant dans un sens longitudinal de l'emballage et chaque couche (27, 29) présentant au moins un élément surfacique perméable à l'air, étant disposé entre la couche intérieure (27) et la couche extérieure (29) au moins un organe directeur pour le courant d'air traversant la couche perméable à l'air, l'organe directeur étant conçu pour dévier le courant d'air depuis au moins une section d'une couche intercalaire non imperméable à l'air (30) qui est une bande de film séparée s'étendant dans le sens longitudinal de l'emballage entre les couches (27, 29) de la partie de paroi (26) réalisée en plusieurs couches et autour de laquelle le flux peut passer au moins d'un côté,
**caractérisé en ce que**
la couche intérieure (27) de la partie de paroi (26) réalisée en plusieurs couches est constituée au moyen d'une bande de matériau séparée qui est disposée à l'intérieur de l'emballage et
qu'au moins les éléments surfaciques perméables à l'air (9) de la couche intérieure (27) et de la couche extérieure (29) sont recouverts par la couche intermédiaire (30).

2. Emballage selon la revendication 1, **caractérisé en ce que** des sous-surfaces prédéfinies de l'organe directeur sont raccordées du moins par sections à au moins une des couches (27, 29) de la partie de paroi en plusieurs couches (26).

3. Emballage selon une des revendications 1 et 2, **caractérisé en ce que** la paroi de l'emballage (24) est une bande plate pliée dont les zones périphériques se chevauchant forment la partie de paroi (26) réalisée en plusieurs couches.

4. Emballage selon une des revendications 1 à 3, **caractérisé en ce que** la paroi de l'emballage présente des perforations dans les éléments surfaciques perméables à l'air.

5. Emballage selon une des revendications 1 à 4, **caractérisé en ce que**, au moins dans des zones partielles des éléments surfaciques perméables à l'air de chaque couche (27, 29) et/ou de l'organe directeur, au moins un écarteur est disposé.

6. Emballage selon la revendication 5, **caractérisé en ce que** chaque écarteur est réalisé sous forme d'un gaufrage (13) pratiqué dans les couches (27, 29) et/ou l'organe directeur.
